# EUROPÄISCHE PATENTSCHRIFT

(11) **EP 4 049 267 B1**
(45) Veröffentlichungstag und Bekanntmachung des Hinweises auf die Patenterteilung: **02.04.2025**
(21) Anmeldenummer: 20792950.6
(22) Anmeldetag: 12.10.2020
(51) Int. Cl.: G10H 3/18

(54) **TONABNEHMER FÜR SAITENINSTRUMENTE**
PICKUP FOR STRINGED INSTRUMENTS
CAPTEUR POUR INSTRUMENTS À CORDES

(30) Priorität: 22.10.2019 DE 102019128545
(43) Veröffentlichungstag der Anmeldung: 31.08.2022
(73) Patentinhaber: Jordan, Stefan, 58256 Ennepetal (DE)
(72) Erfinder: Jordan, Stefan, 58256 Ennepetal (DE)
(74) Vertreter: Ostriga Wirths und Vorwerk Patentanwälte PartGmbB
(86) Internationale Anmeldenummer: PCT/EP2020/078651
(87) Internationale Veröffentlichungsnummer: WO 2021/078569

(56) Entgegenhaltungen:
- EP-A2- 0 527 654
- DE-C- 970 536
- GB-A- 2 252 859
- JP-A- H0 573 061
- US-A- 5 378 850
- US-A1- 2008 245 218
- US-A1- 2014 373 701
- US-A1- 2018 102 121

## Beschreibung

Die Erfindung betrifft Tonabnehmer für Saiteninstrumente, bestehend aus einem am Korpus des Instrumentes unterhalb der Saiten angeordneten Gehäuse in dem mindestens ein von einer Spule umgebender Magnet angeordnet ist, der ein magnetisches Feld erzeugt, wobei die Spule mit wenigstens einem Verstärker und mindestens einem Lautsprecher elektrisch verbunden ist und wobei durch Bewegungen der Saiten in dem magnetischen Feld in der Spule Strom induziert wird, dass der Tonabnehmer mindestens eine Einrichtung zur Veränderung des magnetischen Feldes des Magneten aufweist, durch den das magnetische Feld und damit das Klangbild des Instrumentes verändert wird.

Ein derartiger Tonabnehmer ist beispielsweise aus der US 2014/0373701 A1 des Standes der Technik bekannt. Darüber hinaus ist ein derartiger Tonabnehmer auch aus den Druckschriften JP H05 73061 A, DE 970 536 C und US 2018/102121 A1 bekannt.

Grundsätzlich ist es auch beim Stand der Technik so, dass eine Verstärkung oder Schwächung des magnetischen Flusses zwischen den Saiten und dem Tonabnehmer Veränderung im Ausgangssignals des Tonabnehmers und damit auch klangliche Veränderung zur Folge haben. Wenn klangliche Änderungen erwünscht sind, kann vor dem Einsatz des Seiteninstruments durch eine Schraubverstellung die Lage eines zusätzlichen Magneten zum aus Magnet und Spule bestehenden Tonabnehmer verändert werden. Dadurch können klangliche Veränderungen der elektrischen Gitarre erreicht werden.

Auch sind klangliche Änderungen dadurch möglich, dass ein Austausch von Tonabnehmern stattfindet.

Auch ist es bekannt, dass Metallabdeckungen von Magnettonabnehmer ein Dämpfungseffekt in höheren Frequenzbereichen (hervorgerufen durch Wirbelströme) erzeugen. Bisweilen wird deshalb auf eine Abdeckung verzichtet, oder Abdeckungen mit Aussparungen und Unterbrechungen verwendet beziehungsweise es werden geschlossene Metallabdeckungen verbaut, wenn dieser Dämpfungseffekt erwünscht ist.

Die Aufgabe der Erfindung besteht nunmehr darin, einen neuen Tonabnehmer für Saiteninstrumente zu schaffen, mit dem auf einfache Weise und ohne Austausch des Tonabnehmers auch während des Spielens viele unterschiedliche Klangbilder realisiert werden können.

Die Lösung der Aufgabe ergibt sich aus den nachfolgenden Merkmalen des Anspruches 1:

Tonabnehmer für Saiteninstrumente, bestehend aus einem am Korpus des Instrumentes unterhalb der Saiten angeordneten Gehäuse in dem mindestens ein von einer Spule umgebender Magnet angeordnet ist, der ein magnetisches Feld erzeugt, wobei die Spule mit wenigstens einem Verstärker und mindestens einem Lautsprecher elektrisch verbunden ist und wobei durch Bewegungen der Saiten in dem magnetischen Feld in der Spule Strom induziert wird, dass der Tonabnehmer mindestens eine Einrichtung zur Veränderung des magnetischen Feldes des Magneten aufweist, durch den das magnetische Feld und damit das Klangbild des Instrumentes verändert wird dadurch gekennzeichnet, dass das Gehäuse mit einem Deckel aus elektrisch leitendem Material versehen ist, der zum Zwecke der Steuerung der Dämpfung als eine zu den Saiten des Instrumentes weisende Einrichtung zur stufenlosen Veränderung des Öffnungszustandes ausgebildet ist.

Diese Ausführungsform hat den wesentlichen Vorteil, dass durch die veränderte Dämpfung eine stufenlose Veränderung des Klangbildes erfolgen kann.

Die Einrichtung zur stufenlosen Veränderung des Öffnungszustandes des Deckels des Gehäuses kann einerseits aus zwei am Deckelbereich geführten, fluchtende Lochbilder aufweisende Lochbleche bestehen, die relativ zueinander bewegbar sind und damit unterschiedliche Öffnungszustände sowie Dämpfungseffekte erzielen können.

Auch ist es möglich, dass die Einrichtung zur stufenlosen Veränderung des Öffnungszustandes nach Art eines deckelseitig am Gehäuse geführten Metalllamellenrollos ausgebildet ist, wobei durch unterschiedliche Stellungen der Lamellen abweichende Öffnungszustände sowie Dämpfungseffekte erreichbar sind.

Bei einer weiteren Lösung wird die Einrichtung zur Beeinflussung des magnetischen Feldes aus wenigsten einem regelbaren Widerstand (Potentiometer) bildet, durch den auf einfache Weise das magnetische Feld und damit das Klangbild des Instrumentes verändert wird.

Erfindungsgemäß kann der Widerstand (Potentiometer) manuell oder elektronisch geregelt werden.

Bei einer weiteren Ausführungsform der Erfindung wird die Einrichtung zur Beeinflussung des magnetischen Feldes aus wenigstens einem weiteren Dauermagneten, Elektromagneten bzw. mindestens ein Bauteil aus ferromagnetischem Material gebildet wird. der durch Lageveränderung gegenüber dem ersten Dauermagneten das magnetische Feld und damit das Klangbild des Instrumentes verändert.

Vorteilhafterweise erfolgt hierbei die Veränderung des Klanges ohne jeglichen unmittelbaren Eingriff in die vorhandenen Stromkreise. Insbesondere bei der Verwendung der immer noch sehr beliebten Röhrenverstärker kommt dieses Merkmal zum Tragen. Hier wird oft auf zusätzliche Effektgeräte verzichtet. Diese sind von Nachteil, da durch sie der typische, als warm, ausgewogen und als natürlich geltende Klangcharakter verloren geht oder beeinträchtigt wird. Dieser Klangcharakter bleibt jedoch bei der Anwendung der Erfindung voll erhalten.

Darüber hinaus kann die Aufgabe der Erfindung auch dadurch gelöst werden, dass die Einrichtung zur Veränderung des magnetischen Feldes aus einem innerhalb der Spule (26) lageveränderbar angeordneten Magneten (25) gebildet wird.

Vorteilhaft ist es auch, dass gegebenenfalls auch eine Übersteuerung der Verstärkervorstufe erzeugt oder, falls vorhanden, intensiviert werden kann. Dadurch kann eventuell auf Overdrive und artverwandte Effektgeräte verzichtet werden oder deren Einsatzbereich kann sich bei entsprechender Nutzung der Erfindung erweitern.

Völlig unabhängig von der verwendeten Verstärkerbauart und zusätzlichen Effektgeräten wird durch die Erfindung eine erhebliche Erweiterung der Klanggestaltungsmöglichkeiten hervorgerufen, weil durch sie die Herstellung eines Instrumentes mit beliebig und einfach veränderbarem Tonabnehmer-Charakteristiken ermöglicht wird. Dadurch wird der Einsatz eines einzigen Instrumentes für verschiedene Musikstile erheblich vereinfacht.

Meist erfolgt die Lageveränderung des weiteren Dauermagneten, Elektromagneten beziehungsweise mindestens einem Bauteil aus ferromagnetischem Material im rechten Winkel zum Verlauf der Saiten. Jedoch ist es auch möglich, dass die Lageveränderung sich aufgrund eines Drehens (Verschwenken) des weiteren Dauermagneten, Elektromagneten beziehungsweise mindestens einem weiteren Bauteil aus ferromagnetischem Material hervorgerufen wird.

Auch besteht die Möglichkeit, die Magneten beziehungsweise das ferromagnetische Bauteil außerhalb beziehungsweise innerhalb des Gehäuses anzuordnen.

Bei einer Ausführungsform der Erfindung erfolgt die Verstellung des weiteren Dauermagneten, Elektromagnet beziehungsweise ferromagnetischem Bauteil manuell, wobei selbstverständlich dies auch elektrisch erfolgen kann.

In der vorliegenden Erfindung ist ein Tonabnehmer zum Zwecke der Steuerung der Dämpfung ein zu den Saiten des Instrumentes weisender Deckel des Gehäuses aus elektrisch leitenden Material als Einrichtung zur stufenlosen Veränderung des Öffnungszustandes ausgebildet.

Weitere Vorteile der Erfindung ergeben sich aus der nachfolgenden Beschreibung von Ausführungsbeispielen.

Es zeigen:
- Figur 1: eine Draufsicht auf eine elektrische Gitarre,
- Figur 2: eine Teilschnittdarstellung eines Tonabnehmers nach dem Stand der Technik,
- Figur 3: eine Teil-Schnittdarstellung gemäß Schnittflächen III-III in Figur 1,
- Figur 4: Teil-Schnittdarstellung einer weiteren Ausführungsform eines Tonabnehmers mit zwei Elektromagneten und
- Figuren 5a - 5c: Darstellungen eines Gehäusedeckels eines Tonabnehmers in unterschiedlichen Stellungen.

In den Zeichnungen ist ein Tonabnehmer für Saiteninstrumente insgesamt mit der Bezugsziffer 10 bezeichnet.

Die Figur 1 zeigt eine elektrische Gitarre 11 in der Draufsicht. Die elektrische Gitarre 11 weist einen Korpus 12, einen Hals 13 mit Griffbrett 14 und eine Kopfplatte 15 mit Verstellmechaniken 16 auf. Zwischen einem am Korpus 12 angeordneten Steg 17, der der Saitenhalterung dient, und den Verstellmechaniken 16 sind Saiten 18 gespannt.

Zwischen dem Steg 17 und dem Hals 13 ist in einer Einsenkung 19 (siehe Figuren 3 und 4) des Korpus 12 der Tonabnehmer 10 angeordnet, der über ein Kabel 20 mit einem Verstärker V und einem Lautsprecher L verbunden ist.

Letztlich sind auf dem Korpus 12 eine Anschlussbuchse 21, ein Lautstärke- und Klangregler 22 sowie eine Tonabnehmer-Betätigung 23 angeordnet.

In der Figur 2 ist ein Tonabnehmer A nach dem Stand der Technik dargestellt. Er ist in einer Einsenkung B des Korpus C einer E-Gitarre angeordnet. Der Tonabnehmer A besteht aus einem Gehäuse D mit Deckel E, in dem ein Magnet F angeordnet ist, der von einer Spule G umgeben ist. Oberhalb des Deckels verlaufen die Saiten H.

Mit Hilfe des aus Dauermagnet F und Spule G bestehenden elektromagnetischen Tonabnehmers A werden die Saitenschwingungen bei einer E-Gitarre in elektrische Signale (Wechselspannung) umgewandelt. Konkret ändert die Bewegung der Saiten H im Magnetfeld dessen Feldstärke, wobei dann in der Spule G durch elektromagnetische Induktion eine Wechselspannung mit der Frequenz der Schwingung der Saite H erzeugt wird. Wie bereits vorne zu Figur 1 beschrieben, wird dieses elektrische Signal einem nicht dargestellten Verstärker zugeleitet und dann in ein Lautsprechersignal umgesetzt.

In der Figur 3 ist eine erste Ausführungsform eines erfindungsgemäßen Tonabnehmers 10 dargestellt. Der Tonabnehmer 10 besteht zunächst einmal aus einem Gehäuse 24, einem Magneten 25, einer den Magneten 25 umgebenden Spule 26 sowie einem Deckel 27 des Gehäuses 24. Beidseitig neben dem Tonabnehmer 10 sind zwei Dauermagneten 28 angeordnet, die im vorliegenden Fall vertikal bewegbar sind.

Grundsätzlich ist es jedoch auch denkbar, dass bei einer Variation dieser Ausführungsform eine Schwenkung der Dauermagneten 28 erfolgt.

Die Lage des oder der Zusatzmagneten 28 kann zum einen über eine mechanische Tonabnehmerbetätigung 23 oder auch durch eine elektrische Tonabnehmerbetätigung 23 stufenlos verändert werden, die nicht im Einzelnen dargestellt ist. Dadurch kann des Weiteren stufenlos das Magnetfeld, welches durch den Tonabnehmer 10 erzeugt wird, verstärkt oder verringert werden, da dann bei einer Bewegung der Saiten 18 während des Spielens der E-Gitarre auch eine unterschiedlich starke elektromagnetische Induktion und damit eine veränderte Wechselspannung erzeugt wird. Dies führt dann zu den erfindungsgemäß vorteilhaften, unterschiedlichen Klangbildern.

In der Figur 4 ist ein Tonabnehmer 10 dargestellt, der grundsätzlich dem der Ausführungsform gemäß Figur 3 entspricht, jedoch sind in diesem Fall die Zusatzmagnete 28 als aus Eisenkern und Spule bestehende Elektromagnete 29 ausgebildet, die ebenfalls vertikal bewegbar sind. Auch hier ist eine Verschwenkung oder Drehung der Elektromagnete 29 möglich.

Letztlich zeigen die Figuren 5a bis 5c eine Ausgestaltungsmöglichkeit des Deckels 27 des Gehäuses 24 nach Erfindungsprinzip, zum Zweck der stufenlosen Regelung der Dämpfung. Hierbei ist der Deckel 27 beispielsweise aus zwei horizontal gegeneinander bewegbaren Abdeckungen 30 gebildet, die jeweils versetzt Längsschlitze 31 aufweisen. Je nach Stellung der Abdeckung 30 zueinander kann der Öffnungszustand des Gehäuses 24 verändert werden.

Bei versetzter Anordnung der Abdeckungen 30 zueinander ist das Gehäuse 24 vollständig geschlossen und es wird maximale Dämpfung erreicht.

Bei fluchtenden Längsschlitzen 31 in beiden Abdeckungen 30 ist das Gehäuse 24 maximal geöffnet und damit die Dämpfung minimal.

Alternativ ist es jedoch auch möglich, dass die Abdeckungen 30 statt Längsschlitze 31 Lochanordnungen aufweisen oder dass die Einrichtung zur stufenlosen Veränderung des Öffnungszustandes nach Art eines deckelseitig am Gehäuse geführten Metall-Lamellenrollo ausgebildet ist, wobei durch unterschiedliche Stellungen der Lamellen abweichende Öffnungszustände sowie Dämpfungseffekte erreichbar sind.

### Bezugszeichenliste

| | | | |
|---|---|---|---|
| 10 | Tonabnehmer | | |
| 11 | E-Gitarre | | |
| 12 | Korpus | | |
| 13 | Hals | | |
| 14 | Griffbrett | | |
| 15 | Kopfplatte | | |
| 16 | Verstellmechaniken | | |
| 17 | Steg mit Saitenhalterung | | |
| 18 | Saiten | | |
| 19 | Einsenkung | | |
| 20 | Kabel | | |
| 21 | Anschlussbuchse | | |
| 22 | Lautstärke- und Klangregler | | |
| 23 | Tonabnehmerbetätigung | | |
| 24 | Gehäuse | | |
| 25 | Magnet | | |
| 26 | Spule | | |
| 27 | Deckel des Gehäuses | | |
| 28 | Dauermagnete, Zusatzmagnete | | |
| 29 | Elektromagnete | | |
| 30 | Abdeckungen | V | Verstärker |
| 31 | Längsschlitze | L | Lautsprecher |

| | | | |
|---|---|---|---|
| A | Tonabnehmer | | |
| B | Einsenkung | | |
| C | Korpus | | |
| D | Gehäuse | | |
| E | Deckel | | |
| F | Magnet | | |
| G | Spule | H | Saiten |

## Patentansprüche

1. Tonabnehmer (10) für Saiteninstrumente, bestehend aus einem am Korpus (12) des Instrumentes unterhalb der Saiten (18) angeordneten Gehäuse (24) in dem mindestens ein von einer Spule (26) umgebender Magnet (25) angeordnet ist, der ein magnetisches Feld erzeugt, wobei die Spule (26) mit wenigstens einem Verstärker (V) und mindestens einem Lautsprecher (L) elektrisch verbunden ist und wobei durch Bewegungen der Saiten (18) in dem magnetischen Feld in der Spule (26) Strom induziert wird, dass der Tonabnehmer (10) mindestens eine Einrichtung zur Veränderung des magnetischen Feldes (28, 29) des Magneten (25) aufweist, durch den das magnetische Feld und damit das Klangbild des Instrumentes (11) verändert wird **dadurch gekennzeichnet, dass** das Gehäuse (24) mit einem Deckel (27) aus elektrisch leitendem Material versehen ist, der zum Zwecke der Steuerung der Dämpfung als eine zu den Saiten (18)
des Instrumentes (11) weisende Einrichtung zur stufenlosen Veränderung des Öffnungszustandes ausgebildet ist.

2. Tonabnehmer (10) nach Anspruch 1, **dadurch gekennzeichnet, dass** die Einrichtung zur stufenlosen Veränderung des Öffnungszustandes des Deckels des Gehäuses (27) aus zwei am Deckelbereich geführten, fluchtende Lochbilder aufweisende Lochbleche aufweist, die relativ zueinander bewegbar sind und damit unterschiedliche Öffnungszustände sowie Dämpfungseffekte erzielen können.

3. Tonabnehmer (10) nach Anspruch 1, **dadurch gekennzeichnet, dass** die Einrichtung zur stufenlosen Veränderung des Öffnungszustandes nach Art eines deckelseitig am Gehäuse (24) geführten Metall-Lamellenrollo ausgebildet ist, wobei durch unterschiedliche Stellungen der Lamellen abweichende Öffnungszustände sowie Dämpfungseffekte erreichbar sind.

4. Tonabnehmer (10) nach Anspruch 1, **dadurch gekennzeichnet, dass** die Einrichtung zur Veränderung des magnetischen Feldes aus wenigsten einem regelbaren Widerstand (Potentiometer) gebildet wird, der auf einen Elektromagneten (29) einwirkt.

5. Tonabnehmer (10) nach Anspruch 1, **dadurch gekennzeichnet, dass** die Einrichtung zur Veränderung des magnetischen Feldes aus wenigstens einem weiteren Dauermagneten (28), Elektromagneten (29) bzw. mindestens ein Bauteil aus ferromagnetischem Material gebildet wird, deren Lagegegenüber dem ersten Dauermagneten (28) veränderbar ist.

6. Tonabnehmer (10) nach Anspruch 1, **dadurch gekennzeichnet, dass** die Einrichtung zur Veränderung des magnetischen Feldes aus einem innerhalb der Spule (26) lageveränderbar angeordneten Magneten (25) gebildet wird.

7. Tonabnehmer (10) nach Anspruch 5, **dadurch gekennzeichnet, dass** die Lageveränderung im rechten Winkel zum Verlauf der Saiten (18) erfolgt.

8. Tonabnehmer (10) nach Anspruch 5 oder 6, **dadurch gekennzeichnet, dass** der weitere Dauermagnet (28), Elektromagnet (29) bzw. das ferromagnetische Bauteil außerhalb des Gehäuses (24) angeordnet ist.

9. Tonabnehmer (10) nach Anspruch 5 oder 6, **dadurch gekennzeichnet, dass** der weitere Dauermagnet (28), Elektromagnet (29) bzw. das ferromagnetische Bauteil innerhalb des Gehäuses (24) angeordnet ist.

10. Tonabnehmer (10) nach Anspruch 1 oder einem der Ansprüche 5 - 8, **dadurch gekennzeichnet, dass** die Verstellung des weiteren Dauermagnets (28), Elektromagnets (29) bzw. ferromagnetischen Bauteils manuell erfolgt.

## Claims

1. Pickup (10) for stringed instruments, consisting of a housing (24), arranged on the body (12) of the instrument below the strings (18), in which at least one magnet (25) that is surrounded by a coil (26) and creates a magnetic field is arranged, wherein the coil (26) is electrically connected to at least one amplifier (V) and at least one loudspeaker (L) and wherein current is induced in the coil (26) by moving the strings (18) in the magnetic field, that the pickup (10) has at least one device for changing the magnetic field (28, 29) of the magnet (25), by means of which device the magnetic field and thus the sound characteristics of the instrument (11) are changed, **characterised in that** the housing (24) is provided with a cover (27) consisting of electrically conductive material, which, to control the attenuation, is designed as a device facing the strings (18) of the instrument (11) for continuous adjustment of the open position.

2. Pickup (10) according to claim 1, **characterised in that** the device for continuous adjustment of the open position of the cover of the housing (27) consists of two perforated sheets having flush hole patterns and supported on the cover region, which perforated sheets can move relative to each other and thus can achieve different open positions and attenuation effects.

3. Pickup (10) according to claim 1, **characterised in that** the device for continuous adjustment of the open position is designed in the form of a metal lamella bracing supported on the cover of the housing (24), wherein differing open positions and attenuation effects can be achieved due to different positions of the lamellae.

4. Pickup (10) according to claim 1, **characterised in that** the device for changing the magnetic field is formed from at least one adjustable resistor (potentiometer) which acts on an electromagnet (29).

5. Pickup (10) according to claim 1, **characterised in that** the device for changing the magnetic field is formed from at least one further permanent magnet (28), electromagnet (29) or at least one component consisting of ferromagnetic material, the location of which can be changed with respect to the first permanent magnet (28).

6. Pickup (10) according to claim 1, **characterised in that** the device for changing the magnetic field is formed from a magnet (25) the position of which can be changed inside the coil (26).

7. Pickup (10) according to claim 5, **characterised in that** the position change occurs at a right angle to the direction of the strings (18).

8. Pickup (10) according to claim 5 or 6, **characterised in that** the further permanent magnet (28), electromagnet (29) or the ferromagnetic component is arranged outside the housing (24).

9. Pickup (10) according to claim 5 or 6, **characterised in that** the further permanent magnet (28), electromagnet (29) or the ferromagnetic component is arranged inside the housing (24).

10. Pickup (10) according to claim 1 or one of claims 5 - 8, **characterised in that** the adjustment of the further permanent magnet (28), electromagnet (29) or ferromagnetic component occurs manually.

## Revendications

1. Capteur de son (10) pour instruments à cordes, constitué d'un boîtier (24) disposé sur le corps (12) de l'instrument, sous les cordes (18), dans lequel est agencé au moins un aimant (25) entouré d'une bobine (26) qui génère un champ magnétique, la bobine (26) étant reliée électriquement avec au moins un amplificateur (V) et au moins un haut-parleur (L) et un courant étant induit dans la bobine (26) par des mouvements des cordes (18) dans le champ magnétique, le micro (10) comportant au moins un système pour modifier le champ magnétique (28, 29) de l'aimant (25) par lequel le champ magnétique et donc la sonorité de l'instrument (11) sont modifiés, **caractérisé en ce que** le boîtier (24) est pourvu d'un couvercle (27) en matériau électro-conducteur qui, afin de contrôler l'amortissement, est configuré comme un système de variation continue de l'état d'ouverture orienté vers les cordes (18) de l'instrument (11).

2. Capteur de son (10) selon la revendication 1, **caractérisé en ce que** le système de variation continue de l'état d'ouverture du couvercle du boîtier (27) comporte deux plaques perforées présentant des perforations alignées, montées dans la zone du couvercle, qui sont mobiles entre elles et permettent ainsi d'obtenir différents d'ouverture et donc différents effets d'amortissement.

3. Capteur de son (10) selon la revendication 1, **caractérisé en ce que** le système de variation continue de l'état d'ouverture est configuré à la manière d'un store à lamelles guidé du côté du couvercle sur le boîtier (24), différents états d'ouverture et effets d'amortissement pouvant ainsi être obtenus par différentes positions des lamelles.

4. Capteur de son (10) selon la revendication 1, **caractérisé en ce que** le système pour faire varier le champ magnétique est constitué d'au moins une résistance réglable (potentiomètre) qui agit sur un électroaimant (29).

5. Capteur de son (10) selon la revendication 1, **caractérisé en ce que** le système pour faire varier le champ magnétique est constitué d'au moins un autre aimant permanent (28), électroaimant (29) ou d'au moins un élément en matériau ferromagnétique dont la position par rapport au premier aimant permanent (28) peut être modifiée.

6. Capteur de son (10) selon la revendication 1, **caractérisé en ce que** le système pour faire varier le champ magnétique est constitué d'un aimant (25) disposé de façon mobile à l'intérieur de la bobine (26).

7. Capteur de son (10) selon la revendication 5, **caractérisé en ce que** la modification de position se fait à angle droit par rapport au parcours des cordes (18).

8. Capteur de son (10) selon la revendication 5 ou 6, **caractérisé en ce que** l'autre aimant permanent (28), électroaimant (29) ou élément ferromagnétique est disposé à l'extérieur du boîtier (24).

9. Capteur de son (10) selon la revendication 5 ou 6, **caractérisé en ce que** l'autre aimant permanent (28), électroaimant (29) ou élément ferromagnétique est disposé à l'intérieur du boîtier (24).

10. Capteur de son (10) selon la revendication 1 ou une des revendications 5 à 8, **caractérisé en ce que** le déplacement de l'autre aimant permanent (28), électroaimant (29) ou élément ferromagnétique se fait manuellement.
